# EUROPÄISCHE PATENTSCHRIFT

(11) **EP 1 787 814 B1**
(45) Veröffentlichungstag und Bekanntmachung des Hinweises auf die Patenterteilung: **17.07.2013**
(21) Anmeldenummer: 06023351.7
(22) Anmeldetag: 09.11.2006
(51) Int. Cl.: B41F 35/00, B41F 7/32

(54) **Reinigungsvorrichtung für das Feuchtmittel einer Offset-Druckmaschine**
Cleaning device for the dampening water of an offset printing machine
Dispositif de nettoyage de l'eau de mouillage d'une machine d'impression offset

(30) Priorität: 19.11.2005 DE 202005018085 U
(43) Veröffentlichungstag der Anmeldung: 23.05.2007
(73) Patentinhaber: Technotrans AG, 48336 Sassenberg (DE)
(72) Erfinder: Walczyk, Christian, 48155 Münster (DE); Roer, Wilhelm, D-48151 Münster (DE)
(74) Vertreter: Müller-Boré & Partner Patentanwälte

(56) Entgegenhaltungen:
- EP-A- 0 043 624
- EP-A- 0 976 434
- EP-A- 1 591 244
- EP-A- 2 078 609
- DE-A1- 4 007 599
- DE-A1- 10 061 870
- DE-A1- 10 360 051
- GB-A- 917 163
- GB-A- 2 007 156
- US-A- 4 212 740
- US-A1- 2004 173 266

## Beschreibung

Die Erfindung betrifft eine Reinigungsvorrichtung für das Feuchtmittel wenigstens einer Offset-Druckmaschine, mit einem Sammelbehälter, in dem das Feuchtmittel beim Rücklauf von der Druckmaschine gesammelt wird.

Insbesondere beim Offsetdruck werden die Druckplattenoberflächen mit einem Feuchtmittel benetzt, und zwar in denjenigen Bereichen, in denen die Druckfarbe abgestoßen werden soll, so dass hier nicht gedruckt wird. Die üblicherweise verwendeten Feuchtmittel bestehen aus Wasser mit einer Reihe von Zusätzen, unter anderem bis zu 15% Alkohol und darüber hinaus antikorrosive und antimikrobielle Stoffe, oberflächenaktive Substanzen und dergleichen.

In der Regel wird das Feuchtmittel nach Gebrauch wieder eingesammelt und im Kreislauf zurückgeführt. Während dieser Bewegung im Kreislauf wird das Feuchtmittel gereinigt, hinsichtlich seiner Konsistenz überprüft und gegebenenfalls neu eingestellt, temperiert usw.. Im Kreislauf befindet sich nicht zuletzt aus diesem Grund im Rücklauf von der Druckmaschine wenigstens ein Sammelbehälter.

Das Feuchtmittel verschmutzt während seines Einsatzes durch Aufnahme von Farbresten, Staub und weiteren Schmutzstoffen zunehmend. Andererseits würde die Entsorgung des Feuchtmittels nach jedem Einsatz einen unnötig hohen Aufwand bedeuten, da neues Feuchtmittel hergestellt und konditioniert werden müßte und das gebrauchte Feuchtmittel zu entsorgen wäre. Eine Reinigung des Feuchtmittels ist daher ein wesentlicher Vorgang.

Es werden verschiedene Reinigungsverfahren verwendet. Zu den angewendeten Verfahren gehört das Filtern des Feuchtmittels, jedoch erfordert dieses einen häufigen Filterwechsel, der eine besonders schmutzige Tätigkeit darstellt und manuell durchgeführt werden muß. Bekannt ist aber auch das Reinigen des Feuchtmittels in einem Zentrifugal-Separator (DE 199 55 624 A1).

Die DE 103 60 051 A1 beschreibt eine Vorrichtung zur Reinigung von Feuchtmittel beim Offsetdruck mit einer Aufbereitungseinheit, in die überschüssiges Feuchtmittel zurückgeführt wird, das durch einen Überlauf aus den Feuchtmittelkästen austritt und in einen Zwischenbehälter fließt. Immer dann, wenn der Flüssigkeitsspiegel des Feuchtmittels im Zwischenbehälter einen vorgegebenen maximalen Füllstand übersteigt, wird Feuchtmittel aus dem Zwischenbehälter zur Aufbereitungseinheit gepumpt. Dies erfolgt mit Hilfe einer Förderpumpe, die in der Beschreibung der Druckschrift nicht näher beschrieben wird, die aber in einer Figur der Druckschrift mit einem Ansaugrohr dargestellt ist, das in das im Zwischenbehälter befindliche Feuchtmittel bis unterhalb eines vorgegebenen Mindestfüllstands eintaucht und somit bei unterschiedlichen Füllständen Feuchmittel in einem Abstand unterhalb des Feuchtmittelspiegels absaugt.

Die US 4,212,740 beschreibt einen Filterkorb für ein Schwimmbad, der mit einem Abfluss des Schwimmbades verbunden ist. Der Abfluss ist fest mit einer Wandung im Bereich des Flüssigkeitsspiegels verbunden.

Ein besonderes Problem, das mit den bisherigen Reinigungsverfahren noch nicht zufriedenstellend gelöst wurde, ergibt sich daraus, dass Schmutzpartikel aus dem Feuchtmittel, verbunden mit öligen Bestandteilen, aufgrund von Strömungen und Dichteunterschieden im Sammelbehälter an die Oberfläche aufsteigen, sich hier anreichern und nicht abgefördert werden.

Der Erfindung liegt daher die Aufgabe zugrunde, eine Reinigungsvorrichtung der eingangs genannten Art zu schaffen, die es gestattet, insbesondere den an der Oberfläche des Feuchtmittels treibenden Schmutz aus dem Feuchtmittel zu beseitigen.

Zur Lösung dieser Aufgabe ist die erfindungsgemäße Reinigungsvorrichtung gekennzeichnet durch eine Saugeinrichtung mit wenigstens einem in Höhe der Feuchtmittel-Oberfläche anzuordnenden, mit einer Unterdruckquelle verbundenen Saugkopf.

Die Unterdruckquelle kann eine Pumpe sein, die das abgesaugte verschmutzte Feuchtmittel unmittelbar einem Fliehkraft-Separator zuführt.

Erfindungsgemäß soll die Möglichkeit gegeben sein, möglichst an verschiedenen Stellen im Feuchtmittel-Sammelbehälter an der Flüssigkeitsoberfläche das verschmutzte Feuchtmittel abzusaugen.

Es ist wesentlich, dass sich der oder die Saugköpfe stets in Höhe der Oberfläche des Feuchtmittelbades befinden, da ihre Aufgabe darin besteht, Schmutzbestandteile auf oder zumindest in Höhe der Oberfläche abzusaugen. Wenn daher mit Schwankungen des Füllstandes zu rechnen ist, müssen der oder die Saugköpfe entsprechend nachgeführt werden, so dass sie sich stets in Höhe der Oberfläche befinden.

Im folgenden wird ein bevorzugtes Ausführungsbeispiel der Erfindung anhand der beigefügten Zeichnung näher erläutert.

Die einzige Figur ist eine schematische Darstellung einer erfindungsgemäßen Reinigungsvorrichtung.

In der Zeichnung ist mit 10 ein Sammelbehälter für Feuchtmittel bezeichnet. In dem Sammelbehälter 10 befindet sich ein Feuchtmittel 12, dessen Flüssigkeitsspiegel mit 14 bezeichnet ist. In nicht gezeigter Weise ist der Feuchtmittelbehälter 10 Teil eines Kreislaufsystems. Er nimmt eine nicht gezeigte Rücklaufleitung auf, die von der Druckmaschine kommt, und ist andererseits mit einer Zufuhrleitung zu der Druckmaschine für den Transport von gereinigtem Feuchtmittel verbunden, die ebenfalls nicht gezeigt ist.

In Höhe des Flüssigkeitsspiegels 14 in dem Sammelbehälter 10 befinden sich im dargestellten Fall zwei Saugköpfe 16,18, die in geeigneter Weise so aufgehängt sind, dass sie mit ihren nicht dargestellten Einlässen die Oberflächen-Flüssigkeitsschicht ansaugen können.

Die beiden Saugköpfe 16,18 sind über Leitungen 20,22 mit einem Mehrwegeventil 24 verbunden. Von dem Ventil aus verläuft eine weitere Leitung 26 zu einer Pumpe 28, deren Ausgang über eine Leitung 30 mit einem Zentrifugal-Separator 32 verbunden ist.

In dem Separator 32 werden Schmutzpartikel aus dem Feuchtmittel durch Fliehkraft abgeschieden und über eine Leitung 34 zur Entsorgung abgeführt. Gegebenenfalls kann sich auch eine geeignete Nachreinigung anschließen. Eine weitere Leitung 36 dient zur Rückleitung des gereinigten Feuchtmittels von dem Separator 32 zum Sammelbehälter 10.

Die Anzahl der Saugköpfe 16,18 kann entsprechend der Oberflächengröße im Sammelbehälter oder auch unter anderen Aspekten variiert werden.

## Patentansprüche

1. Reinigungsvorrichtung für das Feuchtmittel wenigstens einer Offset-Druckmaschine, mit einem Sammelbehälter (10), in dem das Feuchtmittel (12) beim Rücklauf von der Druckmaschine gesammelt wird, **gekennzeichnet durch** eine Saugeinrichtung (16,18,28) mit wenigstens einem in Höhe der Feuchtmittel-Oberfläche anzuordnenden, mit einer Unterdruckquelle verbundenen Saugkopf (16,18).

2. Reinigungsvorrichtung nach Anspruch 1, **dadurch gekennzeichnet, dass** das als Unterdruckquelle eine Pumpe (28) vorgesehen ist, die das abgesaugte Feuchtmittel zur weiteren Reinigung oder Entsorgung abführt.

3. Reinigungsvorrichtung nach Anspruch 2, **dadurch gekennzeichnet, dass** die Ausgangsseite der Pumpe (28) über eine Leitung (30) mit einem Zentrifugal-Separator (32) verbunden ist.

4. Reinigungsvorrichtung nach Anspruch 3, **dadurch gekennzeichnet, dass** der Zentrifugal-Separator eine Auslaß-Leitung (34) für Schmutz enthaltendes Feuchtmittel und einen Ausmaß (36) für durch den Separator gereinigtes Feuchtmittel aufweist.

5. Reinigungsvorrichtung nach einem der vorhergehenden Ansprüche, **dadurch gekennzeichnet, dass** der oder die Saugköpfe (16,18) mit einer Nachführ-Einrichtung versehen sind, die kontinuierlich den Füllstand des Feuchtmittelbehälters abtastet und bei Niveauschwankungen die Saugköpfe so nachführt, dass sie sich stets in Höhe der Oberfläche befinden.

## Claims

1. Cleaning device for the dampening water of at least one offset printing machine having a collecting tank (10) collecting the dampening water (12) after recirculation from the printing machine, **characterized by** a suction means (16, 18, 28) including at least one suction head (16, 18) connected to a vacuum source and to be arranged at the level of the dampening water surface.

2. Cleaning device according to claim 1, **characterized in that** a pump (28) is provided as the vacuum source, which discharges the extracted dampening water for further cleaning or disposal.

3. Cleaning device according to claim 2, **characterized in that** the outlet side of the pump (28) is connected to a centrifugal separator (32) via a line (30).

4. Cleaning device according to claim 3, **characterized in that** the centrifugal separator comprises an outlet line (34) for dampening water containing dirt and an outlet for dampening water having been cleaned by the separator.

5. Cleaning device according to any of the preceding claims, **characterized in that** the one or more suction heads (16, 18) is/are provided with a tracking means, which continuously senses the level of the dampening water tank and adapts the suction heads in case of level variations in such a way that they are always located on the surface level.

## Revendications

1. Dispositif de nettoyage pour l'agent de mouillage d'au moins une machine à imprimer offset, comprenant un récipient collecteur (10) dans lequel l'agent de mouillage (12) est recueilli lors du retour de la machine à imprimer, **caractérisé par** un dispositif d'aspiration (16, 18, 28) avec au moins une tête d'aspiration (16, 18) à disposer à hauteur de la surface de l'agent de mouillage, reliée à une source de dépression.

2. Dispositif de nettoyage selon la revendication 1, **caractérisé en ce qu'**une pompe (28) qui évacue l'agent de mouillage aspiré en vue du nettoyage supplémentaire ou de la mise au rebut est prévue en tant que source de dépression.

3. Dispositif de nettoyage selon la revendication 2, **caractérisé en ce que** le côté sortie de la pompe (28) est relié à un séparateur centrifuge (32) par le biais d'une conduite (30).

4. Dispositif de nettoyage selon la revendication 3, **caractérisé en ce que** le séparateur centrifuge présente une conduite de sortie (34) pour de l'agent de mouillage contenant de la boue et une sortie (36) pour de l'agent de mouillage nettoyé par le séparateur.

5. Dispositif de nettoyage selon l'une quelconque des revendications précédentes, **caractérisé en ce que** la ou les têtes d'aspiration (16, 18) sont pourvues d'un dispositif de mise à jour qui détecte en continu le niveau du récipient d'agent de mouillage et met à jour les têtes d'aspiration en cas d'oscillations de niveau de sorte qu'elles se trouvent toujours à hauteur de la surface.
